# EUROPÄISCHE PATENTSCHRIFT

(11) **EP 4 313 843 B1**
(45) Veröffentlichungstag und Bekanntmachung des Hinweises auf die Patenterteilung: **18.12.2024**
(21) Anmeldenummer: 22718872.9
(22) Anmeldetag: 25.03.2022
(51) Int. Cl.: B67D 1/00, B67D 1/04, B67D 3/00, B65D 85/804

(54) **KARTUSCHE ZUM EINSETZEN IN EINE GETRÄNKEZUBEREITUNGSMASCHINE, VERFAHREN ZUM BETRIEB EINER SOLCHEN KARTUSCHE**
CARTRIDGE TO BE INSERTED IN A BEVERAGE PREPARING APPARATUS, METHOD FOR USING SUCH A CARTRIDGE
CARTOUCHE A INSERER DANS UN APPAREIL DE PREPARATION DE BOISSON, PROCÉDÉ D'UTILISATION D'UNE TELLE CARTOUCHE

(30) Priorität: 25.03.2021 DE 102021202961
(43) Veröffentlichungstag der Anmeldung: 07.02.2024
(73) Patentinhaber: Freezio AG, 8580 Amriswil (CH)
(72) Erfinder: KRÜGER, Marc, 51467 Bergisch Gladbach (DE); EMPL, Günter, 51429 Bergisch Gladbach (DE)
(74) Vertreter: Kutzenberger Wolff & Partner
(86) Internationale Anmeldenummer: PCT/EP2022/057909
(87) Internationale Veröffentlichungsnummer: WO 2022/200564

(56) Entgegenhaltungen:
- US-A- 19 824
- US-A1- 2018 072 553
- US-A1- 2019 284 036

## Beschreibung

### Stand der Technik

Die Erfindung betrifft eine Kartusche zum Einsetzen in eine Getränkezubereitungsmaschine sowie ein Verfahren zum Betrieb einer Kartusche zum Einsetzen in eine Getränkezubereitungsmaschine.

Kartuschen zum Einsetzen in eine Getränkezubereitungsmaschine sind aus dem Stand der Technik bekannt. Beispielsweise offenbart die Druckschrift WO 2017 / 121 802 A1 die Herstellung von Getränken mit Kartuschen, welche mit einer Getränkesubstanz vorportioniert sind. Die Herstellung von Getränken mit solchen Systemen ist für den Anwender äußerst komfortabel, da er lediglich eine Kartusche in die Getränkezubereitungsmaschine einsetzen und eine Startprozedur initiieren muss. Die Getränkezubereitungsmaschine, auch als Dispenser bezeichnet, übernimmt dann vollautomatisiert die Zubereitung des Getränks, d.h. insbesondere, dass die Getränkesubstanz mit einer vorbestimmten Menge an Flüssigkeit, insbesondere kaltem und karbonisiertem Wasser, vermischt wird und in ein Trinkgefäß geleitet wird. Auf diese Weise lassen Getränke für den Anwender deutlich einfacher, schneller und mit weniger Aufwand herstellen. Der Anwender kann dabei aus einer Vielzahl von verschiedenen Kartuschen auswählen, so dass er je nach Belieben unterschiedliche Getränke herstellen kann.

Die Kartusche weist zum Einsetzen in die Getränkezubereitungsmaschine und zur Getränkeherstellung einen Kartuschenkörper auf, welcher mit einem Kartuschendeckel verbunden ist. Im Katuschenkörper die Getränkesubstanz zur Herstellung des Getränks angeordnet ist und der Kartuschendeckel dient als ein Interface zur Kopplung mit der Getränkezubereitungsmaschine, welches es ermöglicht, die Getränkesubstanz beispielsweise mit Wasser in Kontakt zu bringen, mit diesem zu vermischen oder in diesem aufzulösen.

Bei der Zubereitung von Getränken ist es nicht unüblich, dass in schneller Folge mehrere Getränke hintereinander bereitgestellt werden sollen. Dies können mehrere gleiche oder unterschiedliche verzehrfertige Getränke sein, um hiermit beispielsweise eine Gruppe von Personen zu bewirten. Es kommt aber auch häufig vor, dass ein verzehrfertiges Getränk ein Mischgetränk ist, zu dessen Zubereitung mehrere Getränke hintereinander zubereitet und zu dem Mischgetränk zusammengefügt werden. Es hat sich gezeigt, dass das Wechseln der Kartusche die Zubereitung mehrerer Getränke in die Länge zieht und hierdurch für den Benutzer ein unbefriedigendes Zubereitungserlebnis entsteht.

Die Druckschrift US 2019/284036 A1 offenbart eine Kartusche für eine Getränkezubereitungsmachine.

### Offenbarung der Erfindung

Es war daher die Aufgabe der vorliegenden Erfindung, eine Kartusche zum Einsetzen in eine Getränkezubereitungsmaschine zur Verfügung zu stellen, die den Anforderungen an eine schnelle Folge von Getränkezubereitungen ohne längere Pausen zwischen den Getränkezubereitungen gerecht wird. Insbesondere soll in einfacher Weise eine Ausgabe von mehreren Getränken hintereinander oder das Zusammenfügen mehrerer Getränke zu einem Mischgetränk ohne einen Wechsel der Kartusche ermöglicht werden.

Gelöst wird die Ausgabe mit einer Kartusche gemäß Anspruch 1 sowie einem Verfahren gemäß Anspruch 13.

Die zu diesem Gegenstand der vorliegenden Erfindung gehörigen Ausführungen gelten auch gleichermaßen für die anderen Gegenstände der vorliegenden Erfindung und umgekehrt.

Die vorliegende Erfindung betrifft eine Kartusche zum Einsetzen in eine Getränkezubereitungsmaschine, insbesondere zum Einsetzen in einen Dispenser. Eine derartige Kartusche weist üblicherweise einen Kartuschenkörper mit einer Kammer auf, in welcher eine Getränkesubstanz zur Zubereitung eines Getränks angeordnet ist. Darüber hinaus weist die Kartusche einen Kartuschendeckel auf. Der Kartuschendeckel dient als Interface zur Getränkeherstellungsmaschine und stellt eine Mischkammer bereit, in die die Getränkesubstanz von der Kammer mittels einer Kartuschenentleerungseinheit überführt wird. Die in die Mischkammer überführte Getränkesubstanz wird zur Zubereitung des Getränks mit einer Flüssigkeit vermischt, welche durch eine Fluidzuführung der Mischkammer von der Getränkezubereitungsmaschine zugeführt wird.

Der Kartuschendeckel weist einen Verbindungsbereich auf zum Verbinden mit dem Kartuschenkörper auf, wobei der Kartuschendeckel mit dem Kartuschenkörper in eine Getränkezubereitungsmaschine einsetzbar ist. Der Kartuschendeckel ist vorzugsweise kappenförmig ausgebildet und weist auf der zum Kartuschenkörper weisenden Seite eine große, freie Öffnung auf. Vorzugsweise wird der Kartuschendeckel vor der Benutzung mit dem Kartuschenkörper verbunden, insbesondere mit einem Kartuschenhals. Besonders bevorzugt erfolgt diese Verbindung reversibel oder irreversibel, beispielsweise über einen Schnapp- und/oder Schraubverschluss.

Der Kartuschenkörper ist vorzugsweise mit dem Kartuschendeckel verclipst. Vorzugsweise weisen der Kartuschenkörper und der Kartuschendeckel ineinandergreifende Halteelemente auf. Denkbar ist, dass der Kartuschendeckel eine Nut aufweist und der Kartuschenkörper einen in die Nut eingreifenden Flansch aufweist. Denkbar ist aber auch, dass der Kartuschendeckel den Flansch aufweist und der Kartuschenkörper die Nut aufweist. Denkbar ist ferner, dass der Kartuschendeckel eine in eine Aufnahme des Kartuschenkörpers eingreifende und in dieser eingerastete entlang der Längsachse angeordnete Einrastnase aufweist. Denkbar ist, dass der Kartuschendeckel und der Kartuschenkörper an der Nut und dem Flansch und/oder an der Einrastnase und der Aufnahme relativ zueinander drehbar gelagert sind.

Der Kartuschendeckel ist vorzugsweise dafür vorgesehen, auf eine, insbesondere balkonartig ausgebildete, Kartuschenhalterung, der Getränkezubereitungsmaschine aufgesetzt zu werden. Balkonartig meint dabei vorzugsweise, dass die Kartuschenhalterung seitlich aus einem Gehäuse der Getränkezubereitungsmaschine herausragt und eine im Wesentlichen horizontale Erstreckung aufweist. Damit die Kartusche in die Kartuschenhalterung einsetzbar ist, weist die Kartuschenhalterung vorzugsweise eine, insbesondere zentrierte, Ausnehmung auf. In diese Ausnehmung ist dann die Kartusche besonders bevorzugt von oben mit dem Kartuschendeckel zuerst, einsetzbar. Ganz besonders bevorzugt ist die Kartusche, insbesondere der Kartuschendeckel, in der Kartuschenhalterung reversibel verriegelbar.

Der Kartuschendeckel weist eine mit den Kammern in Fluidverbindung bringbare Mischkammer und eine in die Mischkammer mündende Fluidzuführung zum Einleiten von Flüssigkeit in die Mischkammer auf. Diese Mischkammer ist vorzugsweise ein freies Volumen in dem Kartuschendeckel und grenzt besonders bevorzugt nahthlos an den Kartuschenkörper an. Die Fluidzuführung ist vorzugsweise eine Fluidzuführungsöffnung, insbesondere in einer seitlichen Wandung des Kartuschendeckels, so dass die Flüssigkeit besonders bevorzugt im Wesentlichen in einem rechten Winkel zur Längsachse in die Mischkammer eingebracht wird.

Der Kartuschendeckel weist eine Kartuschenentladeeinrichtung zum zumindest teilweisen Überführen der Getränkesubstanz von einer oder mehrerer Kammern in die Mischkammer auf. Ferner weist der Kartuschendeckel vorzugsweise einen Getränkeauslass auf zum Ausleiten eines Getränks aus der Mischkammer, insbesondere unmittelbar, in einen Getränkebehälter. Die Kartuschenentladeeinrichtung ist vorzugsweise gezielt aktivierbar, so dass kein versehentliches Überführen der Getränkesubstanz in die Mischkammer erfolgt. Besonders bevorzugt ist der Kartuschendeckel derart vorgesehen, dass dieser auf dem Kartuschenkörper montierbar ist und anschließend mit dem Kartuschendeckel nach unten weisend derart in der Getränkezubereitungsmaschine angeordnet wird, dass das gemischte Getränk aus dem Kartuschendeckel, insbesondere durch die Schwerkraft, in den Getränkebehälter überführt wird.

Erfindungsgemäß ist vorgesehen, dass der Kartuschenkörper und der Kartuschendeckel relativ zueinander um die Längsachse des Kartuschenkörpers drehbar ausgebildet sind. Ein Verdrehen von Kartuschenkörper und Kartuschendeckel relativ zueinander bewirkt ein Verdrehen der Anordnung der Kammern des Kartuschenkörpers relativ zur Kartuschenentleerungseinheit des Kartuschendeckels. Hierdurch ermöglicht die erfindungsgemäße Kartusche, je nach Drehposition, die Getränkesubstanz aus unterschiedlichen Kammern der Mischkammer zuzuführen. Sind in den Kammern jeweils unterschiedliche Getränkesubstanzen angeordnet, so kann beispielsweise durch Mischen der Getränkesubstanz aus einer ersten Kammer mit der Flüssigkeit, anschließendem Verdrehen und Mischen der Getränkesubstanz aus einer zweiten Kammer mit der Flüssigkeit ein Mischgetränk zubereitet werden, ohne dass die Kartusche gewechselt werden müsste. Sind in den Kammern gleiche Getränkesubstanzen angeordnet, so können durch Mischen der Getränkesubstanz aus der ersten Kammer mit der Flüssigkeit, anschließendem Verdrehen und Mischen der Getränkesubstanz aus der zweiten Kammer mit der Flüssigkeit in schneller Folge gleiche Getränke nacheinander zubereitet werden. Der Kartuschendeckel wird mit seiner Mischkammer, der Fluidzuführung und der Kartuschenentleerungseinheit somit mehrfach verwendet. Neben der einfachen Bedienbarkeit und deutlichen Zunahme der Geschwindigkeit der Zubereitung von mehreren Getränken bzw. einem Mischgetränk, entsteht deutlich weniger Abfall.

Vorzugsweise ist der Kartuschendeckel ganz oder teilweise aus einem Kunststoffmaterial gefertigt, insbesondere durch ein Injection-Moulding- und/oder ein Blasverfahren. Gemäß einer bevorzugten Ausführungsform ist vorgesehen, dass der Getränkeauslass im Wesentlichen kanalförmig, insbesondere längserstreckt, ausgebildet ist und/oder dass die Fluidzuführung eine Fluidzuführungsöffnung ist, die zur Herstellung einer Fluidverbindung mit einer Fluidleitung der Getränkezubereitungsmaschine ausgebildet ist. Besonders bevorzugt erstreckt sich der Getränkeauslass im Wesentlichen entlang der Längsachse der Kartusche, wenn Kartuschenkörper und Kartuschendeckel verbunden sind.

Gemäß einer bevorzugten Ausführungsform ist vorgesehen, dass die Kartuschenentleerungseinheit derart ausgebildet ist, dass sie die Getränkesubstanz aus genau einer Kammer in die Mischkammer überführt, wobei diese Kammer durch eine relative Drehbewegung des Kartuschenkörpers gegenüber dem Kartuschendeckel auswählbar ist. Hierdurch ergibt sich der vorteilhafte technische Effekt, dass stets die Getränkesubstanz aus nur einer Kammer der Mischkammer zugeführt wird. Eine ungewollte zu hohe Dosierung der Getränkesubstanz wird hierdurch vermieden. Die Drehung zur Anwahl der Kammer, aus welcher die Getränkesubstanz der Mischkammer zugeführt wird, ermöglicht eine ergonomische und komfortable Bedienung, welche einem natürlichen Ablauf bei der Anwahl von zur Verfügung stehenden Alternativen, beispielsweise mittels eines Dreh-Drück-Wahlschalters, entspricht. Hierbei macht die Drehung am Kartuschenkörper eine technisch wenig aufwendige Konstruktion möglich, womit bei einem Maximum an Komfort eine robuste und kostengünstige Kartusche ermöglicht ist.

Gemäß einer weiteren bevorzugten Ausführungsform ist vorgesehen, dass der Kartuschenkörper eine insbesondere zylindermantelförmige Außenwandung aufweist und die Mehrzahl von Kammern durch sternförmig von der Längsachse des Kartuschenkörpers radial nach außen zur Außenwandung verlaufende Innenwände voneinander separiert sind. Hierdurch ist auf vorteilhafte Weise eine optimale Nutzung des zur Verfügung stehenden Volumens für die Kammern zur Anordnung der Getränkesubstanz ermöglicht. Die sternförmige Anordnung der Innenwände erlaubt bei exzentrisch angeordneter Kartuschenentleerungseinheit einen einfachen Wechsel der zum Überführen der Getränkesubstanz angewählten Kammer durch die Drehung um die Längsachse. Denkbar ist, dass die Außenwandung ganz oder teilweise aus einem Kunststoffmaterial gefertigt ist. Denkbar ist ferner, dass die Innenwände aus einem Kunststoffmaterial gefertigt sind. Denkbar ist, dass die Innenwände und/oder die Außenwandung durch ein Injection-Moulding- und/oder ein Blasverfahren hergestellt sind. Denkbar ist aber auch, dass die Außenwandung und/oder die Innenwände ganz oder zumindest teilweise aus einem Metall, vorzugsweise aus Aluminium hergestellt sind. Vorstellbar ist auch, dass die Außenwandung und/oder die Innenwände ganz oder zumindest teilweise aus beschichtetem Papier oder Pappe hergestellt sind.

Gemäß einer weiteren bevorzugten Ausführungsform ist vorgesehen, dass eine dem Kartuschendeckel zugewandte Grundseite des Kartuschenkörpers mit einem Dichtelement verschlossen ist, wobei das Dichtelement bevorzugt eine Dichtfolie ist, die besonders bevorzugt stoffschlüssig an einem Randbereich oder einem Flansch des Kartuschenkörpers befestigt ist. Hierdurch ist auf vorteilhafte Weise sichergestellt, dass die Getränkesubstanz in den Kammern gehalten wird, bis sie zur Getränkezubereitung der Mischkammer zugeführt wird. Das Dichtelement schließt den Kartuschenkörper vorzugsweise luftdicht ab. Vorzugsweise ist vorgesehen, dass das Dichtelement an dem Randbereich oder dem Flansch des Kartuschenkörpers angesiegelt oder mit dem Randbereich oder dem Flansch des Kartuschenkörpers verschweißt oder verklebt ist. Denkbar ist, dass die Dichtfolie eine Kunststofffolie oder eine Metallfolie, beispielsweise eine Aluminiumfolie ist.

Gemäß einer weiteren bevorzugten Ausführungsform ist vorgesehen, dass sich das Dichtelement über eine Mehrzahl von Kammern und insbesondere vollständig über die Grundseite des Kartuschenkörpers erstreckt und stoffschlüssig mit Randbereichen der Innenwände verbunden ist. Hierdurch sind eine vorteilhaft verbesserte Stabilität des Dichtelementes und eine sichere Trennung der Kammern voneinander bewirkt. Die Trennung der Kammern stellt sicher, dass sich die Getränkesubstanzen der Kammern nicht vermischen und dass keine Getränkesubstanz von einer mit der Getränkesubstanz gefüllten Kammer in eine bereits geleerte Kammer gelangt, was einem Auslaufen eines teilweise entleerten Kartuschenkörpers vorbeugt. Vorzugsweise ist vorgesehen, dass das Dichtelement an den Randbereichen der Innenwände aufgesiegelt oder mit den Randbereichen der Innenwände verschweißt oder verklebt ist.

Gemäß einer weiteren bevorzugten Ausführungsform ist vorgesehen, dass die Kartuschenentleerungseinheit ein Öffnungsmittel zum Öffnen des Dichtelements im Bereich einer Kammer aufweist. Hierdurch ist auf vorteilhafte Weise, dass das Dichtmittel im Bereich einer angewählten Kammer zum Überführen der Getränkesubstanz in die Mischkammer geöffnet und damit sichergestellt wird, dass keine Getränkesubstanz aus einer nicht angewählten Kammer in die Mischkammer überführt wird. Ein unabsichtliches Mischen von Getränkesubstanzen aus unterschiedlichen Kammern in der Mischkammer kann so vermieden werden. Die Kammern, in deren Bereich das Dichtmittel nicht geöffnet ist, bleiben verschlossen, so dass aus diesen keine Getränkesubstanz austreten kann. Die Kartuschenentladeeinrichtung ist vorzugsweise gezielt aktivierbar, so dass kein versehentliches Überführen der Getränkesubstanz in die Mischkammer erfolgt.

Gemäß einer weiteren bevorzugten Ausführungsform ist vorgesehen, dass das Öffnungsmittel eine Perforationsnadel umfasst, die zwischen einer zurückgezogenen Stellung, in welcher sie von dem Dichtelement beabstandet ist, und einer vorgeschobenen Stellung, in welcher sie das Dichtelement durchsticht, verschiebbar ist. Hierdurch ist eine gezielte und kleinflächige Öffnung des Dichtelementes ermöglicht. Durch das Öffnen durch Durchstechen des Dichtelementes mit der Perforationsnadel kann sehr gezielt eine einzelne Kammer geöffnet werden. In der zurückgezogenen Stellung ist sichergestellt, dass keine Kammer ungewollt geöffnet wird. In der vorgeschobenen Stellung kann die Perforationsnadel zum Offenhalten der eingestochenen Öffnung im Dichtelement und zum Zuführen der Getränkesubstanz in die Mischkammer dienen. Denkbar ist, dass die Perforationsnadel zumindest teilweise aus einem Metall hergestellt ist. Denkbar ist aber auch, dass die Perforationsnadel zumindest teilweise aus einem Kunststoff hergestellt ist.

Vorzugsweise ist vorgesehen, dass der Kartuschendeckel eine Dornführung umfasst, innerhalb welcher die Perforationsnadel, insbesondere in einer Richtung zur Kammer hin, verschiebbar gelagert ist. Vorzugsweise ist weiterhin vorgesehen, dass die Perforationsnadel dazu vorgesehen ist, von einem Aktuatorelement der Getränkezubereitungsmaschine von der zurückgezogenen Stellung in die vorgeschobene Stellung überführt zu werden.

Gemäß einer weiteren bevorzugten Ausführungsform ist vorgesehen, dass die Perforationsnadel einen Druckluftkanal zum Einleiten von Druckluft in die jeweilige Kammer in der vorgeschobenen Stellung aufweist. Hierdurch ist es auf vorteilhafte Weise möglich, dass die Getränkesubstanz durch Einleiten von Druckluft in die Kammer zum Überführen in die Mischkammer aus der Kammer ausgetrieben wird. Die Druckluft wird während der Zubereitung vorzugsweise im Wesentlichen gleichzeitig mit der Flüssigkeit zugeführt, so dass Flüssigkeit und Getränkesubstanz zum gleichen Zeitpunkt in die Mischkammer gelangen und sich dort vermischen. Der Fachmann versteht, dass je nach Ausgestaltung auch ein geringer zeitlicher Versatz vorliegen kann, um ein vollständiges Vermischen in der Mischkammer zu erreichen. Die Druckluft drückt, insbesondere zusammen mit der Schwerkraft, die Getränkesubstanz aus der Kammer und verhindert, dass in der Kammer ein Unterdruck entsteht, der ein vollständiges Entleeren der Kammer verhindern könnte. Hierzu ist vorzugsweise vorgesehen, dass die Kartuschenentladeeinrichtung einen Druckluftanschluss und eine Druckluftleitung umfasst, welche sich vom Druckluftanschluss zum Druckluftkanal erstreckt, wobei der Druckluftkanal in vorgeschobener Stellung der Perforationsnadel in die Kammer mündet. Vorzugsweise ist vorgesehen, dass der Druckluftanschluss zum Anschluss an eine Druckluftversorgung der Getränkezubereitungsmaschine vorgesehen ist.

Gemäß einer weiteren bevorzugten Ausführungsform ist vorgesehen, dass die Perforationsnadel einen Überführungskanal zum Überführen von Getränkesubstanz von der jeweiligen Kammer in die Mischkammer in der vorgeschobenen Stellung aufweist. Hierdurch wird in besonders einfacher und zuverlässiger Weise ein Ausfluss der Getränkesubstanz aus der Kammer ermöglicht. Vorzugsweise weist die Perforationsnadel mehrere Überführungskanäle zum Überführen von Getränkesubstanz von der jeweiligen Kammer in die Mischkammer in der vorgeschobenen Stellung auf. Alternativ oder zusätzlich weist die Perforationsnadel an seinem äußeren Umfang mindestens eine, vorzugsweise mehrere Ein- und/oder Ausbuchtungen auf, die als Ablauf für die Getränkesubstanz vorgesehen sind. Die Menge und die Größe der Ein- und/oder Ausbuchtungen hängen vorzugsweise von der Viskosität des Substrats ab.

Gemäß einer weiteren bevorzugten Ausführungsform ist vorgesehen, dass der Druckluftkanal und/oder der Überführungskanal als einseitig offene Nut auf einer Außenfläche der Perforationsnadel oder als rohrförmige Leitung innerhalb der Perforationsnadel ausgebildet sind. Eine einseitige offene Nut auf der Außenfläche ist eine besonders günstig herzustellende Art, einen Überführungskanal oder einen Druckluftkanal bereitzustellen. Besonders bevorzugt ist vorgesehen, dass der Druckluftkanal als rohrförmige Leitung innerhalb der Perforationsnadel ausgebildet ist und dass der Überführungskanal als einseitig offene Nut auf der Außenfläche der Perforationsnadel ausgebildet ist. Hierdurch ist auf vorteilhafte Weise eine ausreichende räumliche Trennung zwischen aus dem Druckluftkanal austretender Druckluft und in den Überführungskanal eintretender Getränkesubstanz bewirkt. Insbesondere ist so bewirkt, dass die Druckluft zielgenau in die Kammer geführt wird, während die typischerweise zumindest leicht viskose Getränkesubstanz mit reduzierter Gefahr einer Anhaftung an den Kanalwänden eines röhrenförmigen Kanals und somit leichter in die Mischkammer überführt wird.

Die Außenwandung der Perforationsnadel ist also vorzugsweise mit wenigstens einem Seitenkanal als Überführungskanal zum Leiten der Getränkesubstanz in Richtung der Mischkammer versehen. Insbesondere kann durch den seitlich an der Perforationsnadel ausgebildeten Überführungskanal die Getränkesubstanz an dem Dichtelement vorbei in Richtung der Mischkammer fließen. Vorzugsweise ist eine Mehrzahl von Seitenkanälen als Überführungskanäle an der Perforationsnadel ausgebildet. Die Überführungskanäle sind insbesondere alle jeweils in Form einer einseitig offenen Nut ausgebildet. Denkbar ist, dass der Querschnitt der Überführungskanäle und/oder die Anzahl der Überführungskanäle an die Viskosität der Getränkesubstanz angepasst sind, so dass die Überführungskanäle den Fluss der Getränkesubstanz in Richtung Mischkammer kontrollieren bzw. begrenzen. Bei einer hohen Viskosität werden mehrere Überführungskanäle oder Überführungskanäle mit größerem Querschnitt verwendet, während bei einer niedrigeren Viskosität weniger Überführungskanäle oder Überführungskanäle mit geringerem Querschnitt vorgesehen sind. Der Fachmann versteht, dass dies insbesondere bedeutet, dass für jede Getränkesubstanz und somit für verschiedene Arten von Kartuschenkörpern ein passender Kartuschendeckel vorgesehen ist. Die Perforationsnadel ist das einzige bewegliche Element des Kartuschendeckels und der Kartuschendeckel ist somit robust aufgebaut und einfach herstellbar. Vorzugsweise besteht nur in der vorgeschobenen Stellung eine Fluidverbindung zwischen dem Druckluftanschluss zu dem Druckluftkanal. Insbesondere kann in der zurückgezogene Stellung keine Druckluft aus dem Druckluftkanal treten. Hierdurch wird in besonders vorteilhafter Weise sichergestellt, dass nur in der vorgeschobenen Stellung, d.h. wenn das Dichtelement durchstochen ist, Druckluft aus dem Druckluftkanal gelangt.

Gemäß einer weiteren bevorzugten Ausführungsform ist vorgesehen, dass zwischen dem Kartuschenkörper und dem Kartuschendeckel ein Ratschenmechanismus ausgebildet ist, welcher Rastpositionen definiert, in welchen das Öffnungsmittel jeweils zentral unterhalb einer Kammer angeordnet ist. Hierdurch wird auf vorteilhafte Weise sichergestellt, dass nach einer Drehung des Kartuschenkörpers relativ zum Kartuschendeckel die relative Position von Kartuschenkörper zu Kartuschendeckel so ist, dass bei der Zubereitung eines Getränks die Getränkesubstanz aus genau einer Kammer in die Mischkammer überführt wird. Durch die zentral unterhalb der Kammer gelegene Position in welcher sich das Öffnungsmittel in einer Rastposition befindet, ist ferner sichergestellt, dass eine optimale und nahezu vollständige Zuführung der Getränkesubstanz zur Mischkammer, insbesondere eine optimale und vollständige Austreibung der Getränkesubstanz durch die Druckluft, erfolgt. Denkbar ist, dass der Ratschenmechanismus eine Drehung um die Längsachse des Kartuschenkörpers relativ zum Kartuschendeckel nur in einer Drehrichtung erlaubt. Hiermit ist auf vorteilhafte Weise sichergestellt, dass nach einer ersten Getränkezubereitung mit der Getränkesubstanz aus einer ersten Kammer und einer zweiten Getränkezubereitung aus einer zweiten Kammer für eine nachfolgende Getränkezubereitung nicht aus Versehen wieder die erste, durch die erste Getränkezubereitung entleerte, Kammer oberhalb des Öffnungsmittels positioniert wird. Denkbar ist, dass der Ratschenmechanismus eine Klinke aufweist, welche in eine gezahnte Rastschiene eingreift. Denkbar ist, dass die Klinke in eine Eingriffsposition zwischen den Zähnen der Rastschiene eingreift und dass die Eingriffsposition die Rastposition definiert. Denkbar ist, dass die Klinke zum Eingreifen in die Eingriffsposition vorgespannt ist. Denkbar ist beispielsweise, dass die Klinke und vorzugsweise die Rastschiene aus einem Kunststoff gefertigt sind. Denkbar ist, dass die Zähne der Rastschiene auf einer ersten Seite eine geringe Steigung und auf einer zweiten Seite eine starke Steigung aufweisen. Hierdurch ist auf vorteilhafte Weise eine unterschiedlich starke Kraftaufwendung zum Drehen in unterschiedliche Richtungen bewirkt, wodurch ein Zurückdrehen zu einer bereits entleerten Kammer verhindert oder zumindest erschwert wird.

Gemäß einer weiteren bevorzugten Ausführungsform ist vorgesehen, dass zwischen dem Kartuschenkörper und dem Kartuschendeckel eine Sperrmechanismus ausgebildet ist, welcher zwischen einen Sperrstellung, in welcher die relative Drehbewegung des Kartuschenkörpers gegenüber dem Kartuschendeckel blockiert wird, und einer Freigabestellung, in welcher die relative Drehbewegung des Kartuschenkörpers gegenüber dem Kartuschendeckel freigegeben wird, verstellbar ist. Hierdurch ist auf vorteilhafte Weise ein unabsichtliches Drehen des Kartuschenkörpers relativ zum Kartuschendeckel verhindert. Denkbar ist, dass zur Überführung der Kartusche von der Sperrstellung in die Freigabestellung der Kartuschenkörper relativ zum Kartuschendeckel entlang der Längsachse bewegt werden, vorzugsweise, dass Kartuschenkörper und Kartuschendeckel ein Stück weit auseinandergezogen oder zusammengedrückt werden. Denkbar ist aber auch, dass der Kartuschenkörper oder der Kartuschendeckel zur Überführung der Kartusche von der Sperrstellung in die Freigabestellung seitlich eingedrückt wird. Denkbar ist, dass der Sperrmechanismus ein am Kartuschenkörper angeordnetes erstes Sperrelement und ein am Kartuschendeckel angeordnetes zweites Sperrelement aufweist. Denkbar ist, dass der erste Sperrelement und das zweite Sperrelement in Sperrstellung formschlüssig und/oder kraftschlüssig miteinander verbunden sind und dass in Freigabestellung die Sperrelemente voneinander beabstandet sind, so dass kein Formschluss und kein Kraftschluss zwischen den Sperrelementen besteht.

Ein weiterer Gegenstand der vorliegenden Erfindung ist ein Verfahren zum Betrieb einer erfindungsgemäßen Kartusche mit den folgenden Verfahrensschritten:
a. Drehen des Kartuschenkörpers relativ zum Kartuschendeckel bis die Kartuschenentleerungseinheit mit einer gewünschten Kammer fluchtet in einem ersten Verfahrensschritt;
b. Öffnen der Kammer mittels der Kartuschenentleerungseinheit in einem zweiten Verfahrensschritt;
c. Überführen der in der Kammer angeordneten Substanz in die Mischkammer mittels der Kartuschenentleerungseinheit in einem dritten Verfahrensschritt; und
d. Zuführen einer Flüssigkeit in die Mischkammer mittels der Fluidzuführung im dritten Verfahrensschritt.

Das erfindungsgemäße Verfahren ermöglicht auf vorteilhafte Weise, zur Getränkezubereitung eine Kammer der Kartusche durch Drehen des Kartuschenkörpers relativ zum Kartuschendeckel zu wählen. Ein Kartuschentausch zur Wahl einer Kammer ist nicht notwendig, wodurch sich die Zeit, welche zur Zubereitung eines Getränks benötigt wird, bei bereits eingesetzter Kartusche deutlich verringert. Das erfindungsgemäße Verfahren ist insbesondere bei einer Abfolge von Getränkezubereitungen komfortabler als vergleichbare Verfahren aus dem Stand der Technik, bei denen keine Kammer einer Mehrzahl von Kammern durch Drehung angewählt wird, sehr komfortabel.

Die zu diesem Gegenstand der vorliegenden Erfindung gehörigen Ausführungen gelten auch gleichermaßen für die anderen Gegenstände der vorliegenden Erfindung und umgekehrt.

Gemäß einer bevorzugten Ausführungsform ist vorgesehen, dass in einem vierten Verfahrensschritt der Kartuschenkörper erneut relativ zum Kartuschendeckel gedreht wird, bis die Kartuschenentleerungseinheit mit einer weiteren Kammer fluchtet, und wiederholen des zweiten und dritten Verfahrensschrittes mit der weiteren Kammer. Die Drehbewegung im vierten Schritt erlaubt nach der Getränkezubereitung im dritten Schritt eine weitere Getränkezubereitung im vierten Schritt, ohne dabei die Kartusche oder den Kartuschenkörper wechseln zu müssen. Dies ermöglicht auf vorteilhafte Weise eine schnelle Folge von Getränkezubereitungen, beispielsweise bei der Bewirtung von Gästen. Sind die Kammern der Kartusche mit unterschiedlichen Getränkesubstanzen gefüllt, so kann hierdurch auf einfache, schnelle und komfortable Weise ein Mischgetränk zubereitet werden, bei welchem dem Getränk der Getränkezubereitung aus dem dritten Schritt das Getränk der Getränkezubereitung aus dem vierten Schritt hinzugefügt wird.

Gemäß einer bevorzugten Ausführungsform ist vorgesehen, dass im zweiten Verfahrensschnitt ein die Kammer verschließendes Dichtelement perforiert wird, indem eine Perforationsnadel von einer zurückgezogenen Stellung in eine vorgeschobene Stellung verschoben wird. Hierdurch wird auf vorteilhafte Weise sichergestellt, dass die Getränkesubstanz erst zur Getränkezubereitung aus der Kammer austritt. Die Perforation des Dichtelementes mit der Perforationsnadel stellt weiterhin sicher, dass lediglich die zur Getränkezubereitung vorgesehene Kammer entleert wird. Eine ungewollte Vermischung von Getränkesubstanzen ist somit ausgeschlossen. Denkbar ist, dass die Perforationsnadel von einem Aktuatorelement der Getränkezubereitungsmaschine von der zurückgezogenen Stellung in die vorgeschobene Stellung überführt wird. Denkbar hierzu ist, dass das Aktuatorelement wenigstens einen Vorsprung aufweist, der formschlüssig und/oder kraftschlüssig in ein unteres Ende der Perforationsnadel eingreift und diese in Richtung der Kammer bei einer Aktivierung des Aktuatorelementes derart innerhalb einer Dornführung verschiebt, dass die Perforationsnadel das Dichtelement durchsticht.

Gemäß einer bevorzugten Ausführungsform ist vorgesehen, dass im dritten Verfahrensschritt Druckluft durch einen Druckluftkanal der Perforationsnadel in die Kammer geleitet wird und Getränkesubstanz durch einen Überführungskanal der Perforationsnadel von der Kammer in die Mischkammer geleitet wird.

Hierdurch ist es auf vorteilhafte Weise möglich, dass die Getränkesubstanz durch Einleiten von Druckluft in die Kammer zum Überführen in die Mischkammer aus der Kammer ausgetrieben wird. Die Druckluft wird während der Zubereitung vorzugsweise im Wesentlichen gleichzeitig mit der Flüssigkeit zugeführt, so dass Flüssigkeit und Getränkesubstanz zum gleichen Zeitpunkt in die Mischkammer gelangen und sich dort vermischen. Der Fachmann versteht, dass je nach Ausgestaltung auch ein geringer zeitlicher Versatz vorliegen kann, um ein vollständiges Vermischen in der Mischkammer zu erreichen. Die Druckluft drückt, insbesondere zusammen mit der Schwerkraft, die Getränkesubstanz aus der Kammer und verhindert, dass in der Kammer ein Unterdruck entsteht, der ein vollständiges Entleeren der Kammer verhindern könnte. Hierzu ist vorzugsweise vorgesehen, dass die Kartuschenentladeeinrichtung einen Druckluftanschluss und eine Druckluftleitung umfasst, welche sich vom Druckluftanschluss zum Druckluftkanal erstreckt, wobei der Druckluftkanal in vorgeschobener Stellung der Perforationsnadel in die Kammer mündet. Vorzugsweise ist vorgesehen, dass der Druckluftanschluss zum Anschluss an eine Druckluftversorgung der Getränkezubereitungsmaschine vorgesehen ist.

Gemäß einer bevorzugten Ausführungsform ist vorgesehen, dass in einem nach dem dritten Verfahrensschritt und vor dem vierten Verfahrensschritt durchgeführten Zwischenschritt die Perforationsnadel von der vorgeschobenen Stellung in die zurückgezogene Stellung verschoben wird. Hierdurch wird auf vorteilhafte Weise das Drehen im vierten Schritt erleichtert. In der zurückgezogenen Stellung ist die Perforationsnadel nicht in Kontakt mit dem Kartuschenkörper, so dass die Drehung von Kartuschenkörper und Kartuschendeckel relativ zu einander nicht durch die Perforationsnadel behindert wird. Denkbar ist, dass die Verschiebung der Perforationsnadel von der vorgeschobenen Stellung in die zurückgezogene Stellung durch das Aktuatorelement der Getränkezubereitungsmaschine bewirkt wird.

### Figurenbeschreibung

Im folgendem wird die Erfindung anhand der Figuren 1 und 2 erläutert. Diese Erläuterungen sind lediglich beispielhaft und schränken den allgemeinen erfindungsgemäßen Gedanken nicht ein. Die Erläuterungen gelten für die erfindungsgemäße Kartusche und das erfindungsgemäße Verfahren gleichermaßen. Gleiche Elemente werden dabei insbesondere gleich bezeichnet.
- **Figur 1 (a)** - **(c)**: zeigt eine Kartusche gemäß einer beispielhaften Ausführungsform der vorliegenden Erfindung sowie einen einzelnen Kartuschenkörper einer Kartusche gemäß einer beispielhaften Ausführungsform der vorliegenden Erfindung aus unterschiedlichen Blickwinkeln.
- **Figur 2 (a)** - **(c)**: zeigt einen Kartuschendeckel Kartusche gemäß einer beispielhaften Ausführungsform der vorliegenden Erfindung aus unterschiedlichen Blickwinkeln.

In **Figur 1 (a)** ist eine Kartusche 1 gemäß einer ersten beispielhaften Ausführungsform der vorliegenden Erfindung perspektivisch dargestellt. Die Kartusche 1 weist einen Kartuschenkörper 3 mit einer Mehrzahl von Kammern 4 sowie einen Kartuschendeckel 2 auf. In den Kammern 4 ist jeweils eine Getränkesubstanz zum Zubereiten eines Getränks in einer Getränkezubereitungsmaschine (nicht dargestellt) angeordnet. In jeder der Kammern 4 kann die gleiche Getränkesubstanz angeordnet sein. Es ist aber auch denkbar, dass in einer Kammer 4.1 eine erste Getränkesubstanz und in einer weiteren Kammer 4.2 eine zweite Getränkesubstanz angeordnet ist.

Die Kartusche 1 und insbesondere die Außenwandung 5 des Kartuschenkörpers 3 können im Wesentlichen eine beliebige Form aufweisen, beispielsweise einen runden oder eckigen Querschnitt, und Abmessungen, insbesondere Länge und Durchmesser, in einem weiten möglichen Bereich. Einzig muss der Kartuschenkörper 3 derart ausgebildet sein, dass mit dem Kartuschendeckel 2 der Kartusche 1 verbindbar ist.

Die Kammern 4 werden durch Innenwände 7, welche vorzugsweise aus einem Kunststoff hergestellt sind, gebildet, welche ausgehend von einer an einer Längsachse L des Kartuschenkörpers 3 angeordneten Mitte des Kartuschenkörpers 3 sternförmig zu einer Außenwandung 5 des Kartuschenkörpers 3 verlaufend angeordnet sind. Die Innenwände 7 teilen den Kartuschenkörper 3 so in kuchenstückartige Kammern 4 auf. Dargestellt ist ein Kartuschenkörper 3 mit acht gleichgroßen Kammern 4. Denkbar ist aber auch jede andere Zahl, welche größer als eins ist. Denkbar ist ferner, dass die Kammern 4 unterschiedlich groß sind.

Die Außenwandung 7 des Kartuschenkörpers 3 ist vorzugsweise zylindrisch und zumindest teilweise aus einem Kunststoffmaterial und/oder einem Metall gefertigt.

Der Kartuschenkörper 3 ist auf einem Kartuschendeckel 2 angeordnet. Der Kartuschendeckel 2 weist einen Getränkeauslass 6 auf und dient als Interface zur Getränkezubereitungsmaschine.

Der Kartuschendeckel 2 und der Kartuschenkörper 3 sind um die Längsachse L relativ zueinander drehbar (dargestellt durch Pfeile).

In **Figur 1 (b)** ist der Kartuschenkörper 3 mit Blick von oben eingezeichnet. Zur Verdeutlichung des technischen Effekts einer Drehung um die Längsachse (hier orthogonal zur Papierebene), ist eine, eigentlich beim Blick von oben durch den Kartuschenkörper 3 verdeckte, Kartuschenentleerungseinheit 20 des Kartuschendeckels eingezeichnet. Die Kartuschenentleerungseinheit 20 dient der Entnahme der Getränkesubstanz aus einer Kammer 4 zur Zubereitung eines Getränks mit der Getränkesubstanz.

Die Kartuschenentleerungseinheit 20 ist zentral unter einer Kammer 4, 4.1 angeordnet. In dieser Position kann durch die Kartuschenentleerungseinheit 20 die Getränkesubstanz aus der Kammer 4, 4.1 entnommen und einer Getränkezubereitung zugeführt werden. Werden nun Kartuschenkörper 3 und Kartuschendeckel relativ zueinander um die Längsachse L gedreht (dargestellt durch den gestrichelten Pfeil), so ändert sich auch die Position der Kartuschenentleerungseinheit 20 relativ zum Kartuschenkörper 3.

Die Kartusche 1 weist einen Rastmechanismus (der Übersichtlichkeit halber nicht dargestellt) zwischen dem Kartuschenkörper 3 und dem Kartuschendeckel 2 auf, welcher Rastpositionen definiert, in welchen die Kartuschenentleerungseinheit 20 zentral unter einer Kammer 4 angeordnet ist. In der dargestellten Position kann mit der Getränkesubstanz aus der Kammer 4, 4.1 ein Getränk zubereitet werden. Soll ein weiteres Getränk zubereitet werden, so muss der Kartuschenkörper 3 nicht entnommen werden. Durch eine Drehung um die Längsachse L wird der Kartuschenkörper 3 so angeordnet, dass der Rastmechanismus in einer Rastposition einrastet und die Kartuschenentleerungseinheit 20 zentral unter einer weiteren Kammer 4.2 angeordnet ist.

Um eine ungewollte Drehung des Kartuschenkörpers 3 relativ zum Kartuschendeckel 2 zu verhindern, weist die Kartusche 1 einen Sperrmechanismus (nicht dargestellt) auf. Der Sperrmechanismus kann von einer Sperrstellung, in der eine Drehung unterbunden wird, in einer Freigabestellung, in der eine Drehung freigegeben wird, und zurück überführt werden. Hierzu ist denkbar, dass zum Überführen des Sperrmechanismus von der Sperrstellung in die Freigabestellung der Kartuschenkörper 3 auf den Kartuschendeckel 2 gedrückt oder der Kartuschenkörper 3 von dem Kartuschendeckel 2 weggezogen oder der Kartuschenkörper 3 seitlich eingedrückt wird.

In **Figur 1 (c)** ist der Kartuschenkörper 3 perspektivisch mit Blick auf eine dem Kartuschendeckel 2 zugewandte Grundseite eingezeichnet. Damit die Getränkesubstanz in den Kammern 4 bis zur Getränkezubereitung sicher gelagert ist, ist an der Grundseite des Kartuschenkörpers 3 ein Dichtelement 19, vorzugsweise in Form einer Dichtfolie, beispielsweise aus einem Kunststoffmaterial oder einem Metall, vorgesehen. Das Dichtelement 19 erstreckt sich vollständig über die Grundseite und bedeckt alle Kammern 4 des Kartuschenkörpers 3. Hierzu ist es an einem Randbereich, insbesondere an dem der Grundseite zugewandten Ende der Außenwandung 5, stoffschlüssig am Kartuschenkörper 3 befestigt, beispielsweise aufgeschweißt oder aufgesiegelt. Um die Kammern 4 voneinander zu trennen und zu verhindern, dass die Getränkesubstanz von einer Kammer 4 in eine andere Kammer 4 gelangt, ist das Dichtelement 19 ferner stoffschlüssig an den der Grundseite zugewandten Enden der Innenwände 7 befestig, beispielsweise aufgeschweißt oder angesiegelt.

Das Dichtelement 19 schließt die Kammern insbesondere fluiddicht, d.h. u.a. flüssigkeits- und luftdicht, ab. Die Kammern dienen dabei als Reservoir für eine, vorzugsweise flüssige, Getränkesubstanz. Der Fachmann versteht, dass anstelle einer Getränkesubstanz auch eine, insbesondere flüssige, Lebensmittelsubstanz sein kann, wie beispielsweise Babynahrung, Brei, Suppe, oder medizinische Produkte wie Hochkaloriennahrung. Entscheidend ist, dass die (Getränke-)Substanz dazu vorgesehen ist, mit einer Flüssigkeit, insbesondere Wasser, vermischt zu werden.

In **Figur 2 (a)** ist eine perspektivische Aufsicht auf den Kartuschendeckel 2 einer Kartusche gemäß einer bevorzugten Ausführungsform der vorliegenden Erfindung gezeigt

Zu sehen ist dabei insbesondere die hier lediglich beispielhafte Formgebung des Kartuschendeckels 2. Dieser weist an seinem oberen Ende, welches dem unteren Ende gemäß der Darstellungen in der Figuren 1 (a) und 2 (b) entspricht, einen wandartigen rechteckigen Randbereich auf, innerhalb welchem der Getränkeauslass 6, ein Gasauslass 16 und eine Aktuatoraufnahme 9 an einer Perforationsnadel 8 angeordnet sind. Der Kartuschendeckel 2 ist vorzugsweise aus einem Kunststoffmaterial gefertigt.

Von diesem Bereich ausgenommen weist der Kartuschendeckel 2 hier im Wesentlichen eine Kuppelform auf, d.h. sie ist grundsätzlich an ihrem der Öffnung gegenüberliegenden Ende gerundet ausgebildet.

Ferner ist in Figur 2 (a) in dem Getränkeauslass 6 ein Strahlformelement 18 dargestellt, welches hier rippen- und kreuzförmig ausgebildet ist. Die Länge des Getränkeauslasses 6, dessen Querschnitt und das Strahlformelement 15 zusammen dienen dazu den austretenden Getränkestrahl zu formen und/oder zu richten.

In **Figur 2 (b)** ist ein schematischer Querschnitt eines Kartuschendeckels 2 einer Kartusche 1 gemäß einer beispielhaften Ausführungsform der vorliegenden Erfindung dargestellt.

Der Kartuschendeckel 2 ist zum Kartuschenkörper 3, insbesondere zum Dichtmittel 19 hin offen. Am gegenübergesetzten Ende weist der Kartuschendeckel 2 wenigstens zwei Öffnungen auf. Die eine Öffnung ist der Getränkeauslass 6, über den das fertige, vermischte Getränk austreten kann und vorzugsweise unmittelbar in einen Getränkebehälter wie eine Tasse, einen Becher oder ein Glas überführt wird. Der Getränkeauslass 6 ist vorzugsweise kanalartig ausgebildet, d.h. er umfasst seitliche Wände eine Längserstreckung. Dabei ist die Länge des Getränkeauslasses 6 insbesondere derart gewählt, dass ein gerichteter und homogener Getränkestrahl erzeugt wird. Besonders bevorzugt umfasst der Getränkeauslass hierzu auch ein Strahlformelement 18, beispielsweise ein Kreuz, welches im unteren Bereich angeordnet ist und dazu ausgebildet ist, den Strahl wunschgemäß zu formen.

In einer Seitenwand des Kartuschendeckels 2 ist eine Fluidzuführung 15 vorgesehen, die hier als Loch, insbesondere mit einer konischen Umrandung, ausgebildet ist. Diese Fluidzuführung 15 wirkt in der Getränkezubereitungsmaschine mit einem Koppelelement (nicht dargestellt) zusammen, durch welches eine Flüssigkeit, insbesondere gekühltes und/oder karbonisiertes Wasser, durch die Fluidzuführung 15 in den Kartuschendeckel 2 eingebracht wird.

Das freie Volumen des Kartuschendeckels 2 dient dabei als Mischkammer 14, in der die Getränkesubstanz mit der einströmenden Flüssigkeit vermischt wird und somit das gewünschte Getränk bildet, bevor es durch den Getränkeauslass 6 austritt.

Wie der Abbildung entnommen werden kann, liegt eine obere Öffnung des Getränkeauslasses 6, damit eine für die Strahlformung ausreichende Länge erzielt wird, oberhalb eines unteren Bereichs der Mischkammer 15. Damit dennoch das in der Mischkammer 14 erzeugte Getränk restlos aus der Kartuschenaufnahme 1 ausgeleitet werden kann und insbesondere somit ein Nachtropfen bei einer Entnahme des Kartuschensystems aus der Getränkezubereitungsmaschine sowie ein verbleibendes, nicht nutzbares Totvolumen vermieden werden kann weist die Kartuschenaufnahme 1 ferner ein Residuumauslass 21, auf, der insbesondere am tiefsten Punkt der Mischkammer (in der Orientierung wie sie in der in der Getränkezubereitungsmaschine montierten Anordnung vorliegt) vorgesehen ist. Besonders bevorzugt ist der Residuumauslass 21 benachbart zu dem Getränkeauslass 6 vorgesehen und/oder wenigstens teilweise Teil des Getränkeauslasses 6. Hier ist beispielsweise der Getränkeauslass 6 derart vorgesehen, dass er einen im Wesentlichen kreisrunden Querschnitt aufweist, wobei jedoch ein kleiner Bereich des Querschnitts in einem Bereich des Umfangs als Residuumauslass 21 ausgebildet ist. Insbesondere ist die obere Eintrittsfläche des Residuumauslasses 21 niedriger angeordnet als die obere Eintrittsfläche des Getränkeauslasses 6. Daraus folgt vorliegend auch, dass die Länge und die Querschnittsfläche des Residuumauslasses 21 deutlich kleiner ist als die Länge und die Querschnittsfläche des Getränkeauslasses 6, da der Residuumauslass 21 lediglich zur Ausleitung eines verhältnismäßig geringen Restvolumens vorgesehen ist.

Um die Getränkesubstanz von der Kammer 4 in die Mischkammer 14 zu überführen weist der Kartuschendeckel 2 eine Kartuschenentladeeinrichtung 20 auf. Der Kartuschendeckel 2 weist unterhalb der Fluidzuführung 15 einen Druckluftanschluss 13 auf, der hier ebenfalls eine konische Umrandung aufweist, um mit einer Druckluftzuführung der Getränkezubereitungsmaschine zusammenzuwirken, so dass Druckluft in den Kartuschendeckel 2 eingebracht werden kann. Vorzugsweise umfasst ein maschinenseitiges Koppelelement sowohl eine Druckluftleitung als auch eine Flüssigkeitsleitung, so dass das Koppelelement mit beiden Öffnungen, der Fluidzuführung 15 und dem Druckluftanschluss 13, insbesondere gleichzeitig, koppelbar ist. Von dem Druckluftanschluss 13 wird die Druckluft in Richtung einer Dornführung 17 geleitet. Diese ist hier als Öffnung ausgebildet, die formschlüssig eine Perforationsnadel 8 derart aufnimmt, dass diese zwischen einer zurückgefahrenen Stellung und einer vorgeschobenen Stellung längsverschiebbar ist. Die Dornführung 17 und die Perforationsnadel 8 sind dabei Teil der Kartuschenentladeeinrichtung 20.

Die Perforationsnadel 8 ist derart vorgesehen, dass sie mit einem (nicht dargestellten) Aktuatorelement der Getränkezubereitungsmaschine zusammenwirkt, so dass die Perforationsnadel 8 von ihrer zurückgezogenen Stellung in die vorgeschobene Stellung überführbar ist. In der vorgeschobenen Stellung perforiert die Perforationsnadel 8 das Dichtelement 19, so dass die Getränkesubstanz, insbesondere über wenigstens einen an dem Außenumfang der Perforationsnadel 8 angeordneten Überführungskanal 10 in Form eines nutförmigen Kanals durch die Dichtfolie 19 in die Mischkammer 14 fließen kann. Da beim Überführen der Getränkesubstanz aus der Kammer 4 ein Unterdruck in dieser entstehen würde oder könnte, weist die Perforationsnadel 8 einen internen röhrenförmigen Druckluftkanal 11 auf, der in der Spitze der Perforationsnadel 8 mündet, wobei die Perforationsnadel 8 und insbesondere die Druckluftleitung 12 derart ausgebildet ist, dass nur in der vorgeschobenen Stellung der Druckluftkanal 11 mit dem Druckluftanschluss 13 in Fluidverbindung steht. Hierdurch wird sichergestellt, dass nicht versehentlich Druckluft in die Mischkammer 14 eingebracht wird. Die Druckluft wird während der Zubereitung des Getränks in die Kammer 4 eingebracht und ersetzt dort das durch den Ausfluss der Getränkesubstanz in die Mischkammer 14 frei gewordene Volumen und treibt die Getränkesubstanz aus.

Denkbar ist, dass die Getränkezubereitungsmaschine die Druckluftzufuhr derart steuert, dass gegen Ende der Getränkezubereitung ein Restvolumen der Getränkesubstanz, der Flüssigkeit und/oder des Getränks über den Residuumauslass 21 aus der Kartusche 1 ausgetrieben wird.

In der Regel wird dennoch ein gewisses Volumen von Gas, insbesondere Kohlenstoffdioxid, in der Mischkammer freigesetzt. Dieses Gas könnte beispielsweise durch den Getränkeauslass 6 in die Umgebung austreten und dabei jedoch den Getränkestrahl stören. So kann es beispielsweise zu einem intermittierenden Strahl kommen, zu Spritzern oder Blasen. Dies ist nicht wünschenswert. Daher weist der Kartuschendeckel 2 einen Gasauslass 16 auf, der insbesondere separat von dem Getränkeauslass 6 ausgebildet ist. Separat meint dabei insbesondere, dass Flüssigkeit und/oder Gas ab der Mischkammer 14 stromabwärts nicht von dem Getränkeauslass 6 in den Gasauslass 16 und umgekehrt gelangen kann. Es gibt also keine Löcher oder Fluidverbindungen zwischen den beiden vorzugsweise kanalartig ausgebildeten Auslässen. Damit sichergestellt ist, dass wiederum keine Flüssigkeit, also weder die eingebrachte Flüssigkeit, noch die Getränkesubstanz oder das fertige Getränke, über den Gasauslass 16 austritt, sondern das Getränk primär über den Getränkeauslass 6 und sekundär über den, kleineren, Residuumauslass 21 abgeführt wird, ist eine obere Eintrittsfläche des Gasauslasses 16, wie hier abgebildet, höher angeordnet als die obere Eintrittsfläche des Getränkeauslasses 6.

Der Gasauslass 16 ist hier im Wesentlichen mittig in der Kartuschenaufnahme 1 vorgesehen, kann aber auch beispielsweise in einem Randbereich angeordnet sein. Die hier gezeigte Anordnung ist jedoch vorteilhaft, da ohnehin erwünscht ist, dass im Sinne einer vollständigen Vermischung die Flüssigkeit und die Getränkesubstanz einen möglichst langen Weg zwischen der Fluidzuführung 15 und dem Getränkeauslass 6 zurücklegen und somit der mittige Bereich zwischen Dornführung 17 und Getränkeauslass 6 vorteilhafterweise zur Verfügung steht.

Die Perforationsnadel weist vorzugsweise eine Spitze und eine schräg angeordnete Fläche auf, die ein Perforieren des Dichtelementes 19 unterstützen. Der Druckluftkanal 10 mündet vorzugsweise in der vorgenannten Fläche und insbesondere mittig in der Perforationsnadel 8.

An seinem unteren Ende weist die Perforationsnadel 8 eine Aktuatoraufnahme 9, einen hier als Vertiefung ausgeführten Bereich auf, in welchem das Aktuatorelement der Getränkezubereitungsmaschine eingreift, um die Perforationsnadel 8 von der zurückgezogenen Stellung in die vorgeschobene Stellung zu überführen. Dieser Bereich ist vorzugsweise nach oben, also in Richtung der Spitze der Perforationsnadel 8, hin wenigstens abschnittsweise zulaufend ausgebildet, um somit eine einfache Zentrierung des Aktuatorelements zu ermöglichen, wodurch ein Verkanten der Perforationsnadel 8 in der Dornführung 17 und daraus resultierend eine mögliche Beschädigung der Kartusche 1 und/oder der Getränkezubereitungsmaschine, vermieden wird.

Vorliegend ist der untere Endbereich des Kartuschendeckels 2 schräg vorgesehen, dies ist jedoch vorrangig eine ästhetische Entscheidung, es wäre beispielsweise auch ein im Wesentlichen horizontal angeordneter Endbereich möglich, der insbesondere parallel zu der durch den Verbindungsbereich und insbesondere die obere umlaufende Kante definierten Öffnungsebene ausgerichtet ist.

Hier weisen der Gasauslass 16 und der Getränkeauslass 6 im Wesentlichen einen kreisförmigen Querschnitt auf, wobei im Falle des Getränkeauslasses 6 ein kleiner Bereich ausgenommen ist, der durch den Residuumauslass 21 eingenommen wird. Der Fachmann versteht jedoch, dass prinzipiell auch andere Querschnitte, beispielsweise ovalförmige oder vieleckige Querschnitte möglich sind.

In **Figur 2 (c)** ist nun eine Aufsicht auf den Kartuschendeckel 2 aus Richtung des Dichtelementes 19 des Kartuschenkörpers 3 dargestellt. Diese Ausführungsform entspricht im Wesentlichen den bereits zuvor erläuterten Ausführungsformen, so dass die diesbezüglichen Ausführungen auch hier einschlägig sind. Hier ist insbesondere zu erkennen, dass der Kartuschendeckel 2 einen im Wesentlichen kreisrunden Querschnitt aufweist, mit einer Abflachung im Bereich der Fluidzuführung 15 und dem Druckluftanschluss 13, um eine einfachere Kopplung an die Getränkezubereitungsmaschine zu ermöglichen..

Die Dornführung 17, der Gasauslass 16, der Getränkeauslass 6 und/oder der Residuumauslass 21 sind vorzugsweise einstückig geformt sind.

Gut zu erkennen sind hier die nutförmigen Überführungskanäle 10 sowie der Druckluftkanal 11 der Perforationsnadel 8 der Kartuschenentleerungseinheit 20.

Schließlich ist aus der Darstellung in Figur 2 (c) erkennbar, dass insbesondere der Residuumauslass 21, der Getränkeauslass 6, der Gasauslass 16, die Dornführung 17 und die Fluidzuführung 15 sowie der Druckluftanschluss 13 im Wesentlichen auf einer gedachten Achse liegen, die hier im Bild von links nach rechts verläuft, und dass die Mischkammer 14 größtenteils beidseitig diese Achse vorgesehen ist.

### Bezugszeichenliste

- 1: Kartusche
- 2: Kartuschendeckel
- 3: Kartuschenkörper
- 4, 4.1: Kammer
- 4.2: weitere Kammer
- 5: Außenwandung
- 6: Getränkeauslass
- 7: Innenwand
- 8: Perforationsnadel
- 9: Aktuatoraufnahme
- 10: Überführungskanal
- 11: Druckluftkanal
- 12: Druckluftleitung
- 13: Druckluftanschluss
- 14: Mischkammer
- 15: Fluidzuführung
- 16: Gasauslass
- 17: Dornführung
- 18: Strahlformelement
- 19: Dichtelement
- 20: Kartuschenentleerungseinheit

- L: Längsachse

## Patentansprüche

1. Kartusche (1) zum Einsetzen in eine Getränkezubereitungsmaschine aufweisend einen Kartuschenkörper (3) und einen mit dem Kartuschenkörper (3) verbundenen Kartuschendeckel (2), wobei der Kartuschenkörper (3) eine Mehrzahl von mit Getränkesubstanz gefüllten Kammern (4) aufweist, wobei der Kartuschendeckel (2) eine Kartuschenentleerungseinheit (20), eine Mischkammer (14) und eine in die Mischkammer (14) mündende Fluidzuführung (15) aufweist, wobei die Kartuschenentleerungseinheit (20) zum Überführen von Getränkesubstanz aus einer der Kammern (4) in die Mischkammer (14) vorgesehen ist und wobei die Mischkammer (14) zur Erzeugung eines Getränks durch Mischen der aus der einen Kammer (4) in die Mischkammer (14) überführten Getränkesubstanz mit einem durch die Fluidzuführung (15) in die Mischkammer (14) zugeführten Flüssigkeit vorgesehen ist, **dadurch gekennzeichnet, dass** der Kartuschenkörper (3) und der Kartuschendeckel (2) relativ zueinander um eine Längsachse (L) des Kartuschenkörpers (3) drehbar ausgebildet sind.

2. Kartusche (1) nach Anspruch 1, wobei die Kartuschenentleerungseinheit (20) derart ausgebildet ist, dass sie die Getränkesubstanz aus genau einer Kammer (4) in die Mischkammer (14) überführt, wobei diese Kammer (4) durch eine relative Drehbewegung des Kartuschenkörpers (3) gegenüber dem Kartuschendeckel (2) auswählbar ist.

3. Kartusche (1) nach einem der vorhergehenden Ansprüche, wobei der Kartuschenkörper (3) eine insbesondere zylindermantelförmige Außenwandung (5) aufweist und die Mehrzahl von Kammern (4) durch sternförmig von der Längsachse (L) des Kartuschenkörpers (3) radial nach außen zur Außenwandung (5) verlaufende Innenwände (7) voneinander separiert sind.

4. Kartusche (1) nach einem der vorhergehenden Ansprüche, wobei eine dem Kartuschendeckel (2) zugewandte Grundseite des Kartuschenkörpers (3) mit einem Dichtelement (19) verschlossen ist, wobei das Dichtelement (19) bevorzugt eine Dichtfolie ist, die besonders bevorzugt stoffschlüssig an einem Randbereich oder einem Flansch des Kartuschenkörpers (3) befestigt ist.

5. Kartusche (1) nach Anspruch 4, wobei sich das Dichtelement (19) über eine Mehrzahl von Kammern (4) und insbesondere vollständig über die Grundseite des Kartuschenkörpers (3) erstreckt und stoffschlüssig mit Randbereichen der Innenwände (7) verbunden ist.

6. Kartusche (1) nach einem der vorhergehenden Ansprüche, wobei die Kartuschenentleerungseinheit (20) ein Öffnungsmittel zum Öffnen des Dichtelements im Bereich einer Kammer (4) aufweist.

7. Kartusche (1) nach Anspruch 6, wobei das Öffnungsmittel eine Perforationsnadel (8) umfasst, die zwischen einer zurückgezogenen Stellung, in welcher sie von dem Dichtelement (19) beabstandet ist, und einer vorgeschobenen Stellung, in welcher sie das Dichtelement (19) durchsticht, verschiebbar ist.

8. Kartusche (1) nach Anspruch 7, wobei die Perforationsnadel (8) einen Druckluftkanal (11) zum Einleiten von Druckluft in die jeweilige Kammer (4) in der vorgeschobenen Stellung aufweist.

9. Kartusche (1) nach einem der Ansprüche 7 oder 8, wobei die Perforationsnadel (8) einen Überführungskanal (10) zum Überführen von Getränkesubstanz von der jeweiligen Kammer (4) in die Mischkammer (14) in der vorgeschobenen Stellung aufweist.

10. Kartusche (1) nach einem der vorhergehenden Ansprüche, wobei zwischen dem Kartuschenkörper (3) und dem Kartuschendeckel (3) ein Ratschenmechanismus ausgebildet ist, welcher Rastpositionen definiert, in welchen das Öffnungsmittel jeweils zentral unterhalb einer Kammer (4) angeordnet ist.

11. Kartusche (1) nach einem der vorhergehenden Ansprüche, wobei zwischen dem Kartuschenkörper (3) und dem Kartuschendeckel (2) eine Sperrmechanismus ausgebildet ist, welcher zwischen einen Sperrstellung, in welcher die relative Drehbewegung des Kartuschenkörpers (3) gegenüber dem Kartuschendeckel (2) blockiert wird, und einer Freigabestellung, in welcher die relative Drehbewegung des Kartuschenkörpers (3) gegenüber dem Kartuschendeckel (2) freigegeben wird, verstellbar ist.

12. Verfahren zum Betrieb einer Kartusche (1) nach einem der vorhergehenden Ansprüche mit den folgenden Verfahrensschritten:
a. Drehen des Kartuschenkörpers (3) relativ zum Kartuschendeckel (2) bis die Kartuschenentleerungseinheit (20) mit einer gewünschten Kammer (4, 4.1) fluchtet in einem ersten Verfahrensschritt;
b. Öffnen der Kammer (4, 4.1) mittels der Kartuschenentleerungseinheit (20) in einem zweiten Verfahrensschritt;
c. Überführen der in der Kammer (4, 4.1) angeordneten Getränkesubstanz in die Mischkammer (14) mittels der Kartuschenentleerungseinheit (20) in einem dritten Verfahrensschritt; und
d. Zuführen einer Flüssigkeit in die Mischkammer (14) mittels der Fluidzuführung (15) im dritten Verfahrensschritt.

13. Verfahren nach Anspruch 12, wobei in einem vierten Verfahrensschritt der Kartuschenkörper (3) erneut relativ zum Kartuschendeckel (2) gedreht wird, bis die Kartuschenentleerungseinheit (20) mit einer weiteren Kammer (4.2) fluchtet, und wiederholen des zweiten und dritten Verfahrensschrittes mit der weiteren Kammer (4.2).

14. Verfahren nach einem der Ansprüche 12 oder 13, wobei im zweiten Verfahrensschnitt ein die Kammer (4, 4.1) verschließendes Dichtelement perforiert wird, indem eine Perforationsnadel (8) von einer zurückgezogenen Stellung in eine vorgeschobene Stellung verschoben wird.

15. Verfahren nach einem der Ansprüche 12 bis 14, wobei im dritten Verfahrensschritt Druckluft durch einen Druckluftkanal (11) der Perforationsnadel (8) in die Kammer (4, 4.1) geleitet wird und Getränkesubstanz durch einen Überführungskanal (10) der Perforationsnadel (8) von der Kammer (4, 4.1) in die Mischkammer (14) geleitet wird.

## Claims

1. Cartridge (1) for inserting into a beverage-preparing machine, having a cartridge body (3) and a cartridge lid (2) connected to the cartridge body (3), wherein the cartridge body (3) has a plurality of chambers (4) filled with a beverage substance, wherein the cartridge lid (2) has a cartridge emptying unit (20), a mixing chamber (14), and a fluid infeed (15) that opens into the mixing chamber (14), wherein the cartridge emptying unit (20) is provided for transferring the beverage substance from one of the chambers (4) into the mixing chamber (14), and wherein the mixing chamber (14) is provided for producing a beverage by mixing the beverage substance transferred from the one chamber (4) into the mixing chamber (14) with a liquid fed into the mixing chamber (14) by the fluid infeed (15), **characterized in that** the cartridge body (3) and the cartridge lid (2) are configured so as to be rotatable relative to one another about a longitudinal axis (L) of the cartridge body (3).

2. Cartridge (1) according to Claim 1, wherein the cartridge emptying unit (20) is configured in such a manner that the latter transfers the beverage substance from exactly one chamber (4) into the mixing chamber (14), wherein this chamber (4) is selectable by a relative rotating movement of the cartridge body (3) in relation to the cartridge lid (2).

3. Cartridge (1) according to one of the preceding claims, wherein the cartridge body (3) has an in particular barrel-shaped external wall (5), and the plurality of chambers (4) are mutually separated by internal walls (7) running in a star-shaped manner from the longitudinal axis (L) of the cartridge body (3) radially outward to the external wall (5).

4. Cartridge (1) according to one of the preceding claims, wherein a base side of the cartridge body (3) that faces the cartridge lid (2) is closed by a sealing element (19), wherein the sealing element (19) preferably is a sealing film/foil which is particularly preferably fastened in a materially integral manner to a peripheral region or a flange of the cartridge body (3).

5. Cartridge (1) according to Claim 4, wherein the sealing element (19) extends across a plurality of chambers (4), and in particular completely across the base side of the cartridge body (3), and is connected in a materially integral manner to peripheral regions of the internal walls (7).

6. Cartridge (1) according to one of the preceding claims, wherein the cartridge emptying unit (20) has an opening means for opening the sealing element in the region of a chamber (4).

7. Cartridge (1) according to Claim 6, wherein the opening means comprises a perforation needle (8) which is displaceable between a retracted position in which said perforation needle (8) is spaced apart from the sealing element (19), and a deployed position in which said perforation needle (8) pierces the sealing element (19) .

8. Cartridge (1) according to Claim 7, wherein the perforation needle (8) has a compressed air duct (11) for directing compressed air into the respective chamber (4) in the deployed position.

9. Cartridge (1) according to one of Claims 7 or 8, wherein the perforation needle (8) has a transfer duct (10) for transferring the beverage substance from the respective chamber (4) into the mixing chamber (14) in the deployed position.

10. Cartridge (1) according to one of the preceding claims, wherein a ratchet mechanism that defines latching positions in which the opening means is in each case disposed centrally below a chamber (4) is configured between the cartridge body (3) and the cartridge lid (3).

11. Cartridge (1) according to one of the preceding claims, wherein a blocking mechanism, which is adjustable between a blocking position in which the relative rotating movement of the cartridge body (3) in relation to the cartridge lid (2) is blocked, and a releasing position in which the relative rotating movement of the cartridge body (3) in relation to the cartridge lid (2) is released, is configured between the cartridge body (3) and the cartridge lid (2).

12. Method for operating a cartridge (1) according to one of the preceding claims, comprising the following method steps:
a. rotating the cartridge body (3) relative to the cartridge lid (2) until the cartridge emptying unit (20) is co-aligned with a desired chamber (4, 4.1) in a first method step;
b. opening the chamber (4, 4.1) by means of the cartridge emptying unit (20) in a second method step;
c. transferring the beverage substance disposed in the chamber (4, 4.1) into the mixing chamber (14) by means of the cartridge emptying unit (20) in a third method step; and
d. feeding a liquid into the mixing chamber (14) by means of the fluid infeed (15) in the third method step.

13. Method according to Claim 12, wherein, in a fourth method step, the cartridge body (3) is again rotated relative to the cartridge lid (2) until the cartridge emptying unit (20) is co-aligned with a further chamber (4.2), and repeating the second and the third method step with the further chamber (4.2).

14. Method according to one of Claims 12 or 13, wherein, in the second method step, a sealing element closing the chamber (4, 4.1) is perforated in that a perforation needle (8) is displaced from a retracted position into a deployed position.

15. Method according to one of Claims 12 to 14, wherein, in the third method step, compressed air is directed through a compressed air duct (11) of the perforation needle (8) into the chamber (4, 4.1), and the beverage substance is directed through a transfer duct (10) of the perforation needle (8) from the chamber (4, 4.1) into the mixing chamber (14).

## Revendications

1. Cartouche (1) destinée à être insérée dans une machine de préparation de boissons, présentant un corps de cartouche (3) et un couvercle de cartouche (2) relié au corps de cartouche (3), le corps de cartouche (3) présentant une pluralité de chambres (4) remplies de substance de boisson, le couvercle de cartouche (2) présentant une unité de vidage de cartouche (20), une chambre de mélange (14) et une amenée de fluide (15) débouchant dans la chambre de mélange (14), l'unité de vidage de cartouche (20) étant prévue pour transférer la substance de boisson de l'une des chambres (4) à la chambre de mélange (14) et la chambre de mélange (14) étant prévue pour produire une boisson en mélangeant la substance de boisson transférée de l'une des chambres (4) à la chambre de mélange (14) avec un liquide amené dans la chambre de mélange (14) par l'amenée de fluide (15), **caractérisée en ce que** le corps de cartouche (3) et le couvercle de cartouche (2) sont réalisés pour pouvoir tourner l'un par rapport à l'autre autour d'un axe longitudinal (L) du corps de cartouche (3).

2. Cartouche (1) selon la revendication 1, dans laquelle l'unité de vidage de cartouche (20) est réalisée de telle sorte qu'elle transfère la substance de boisson d'exactement une chambre (4) à la chambre de mélange (14), cette chambre (4) pouvant être sélectionnée par un mouvement de rotation relatif du corps de cartouche (3) par rapport au couvercle de cartouche (2).

3. Cartouche (1) selon l'une quelconque des revendications précédentes, dans laquelle le corps de cartouche (3) présente une paroi extérieure (5) notamment en forme d'enveloppe cylindrique et la pluralité de chambres (4) sont séparées les unes des autres par des parois intérieures (7) s'étendant en étoile depuis l'axe longitudinal (L) du corps de cartouche (3) radialement vers l'extérieur vers la paroi extérieure (5).

4. Cartouche (1) selon l'une quelconque des revendications précédentes, dans laquelle un côté de base du corps de cartouche (3) tourné vers le couvercle de cartouche (2) est fermé par un élément d'étanchéité (19), l'élément d'étanchéité (19) étant de préférence une feuille d'étanchéité, qui est fixée de manière particulièrement préférée par liaison de matière à une zone de bord ou à une bride du corps de cartouche (3).

5. Cartouche (1) selon la revendication 4, dans laquelle l'élément d'étanchéité (19) s'étend sur une pluralité de chambres (4) et notamment entièrement sur le côté de base du corps de cartouche (3) et est relié par liaison de matière aux zones de bord des parois intérieures (7).

6. Cartouche (1) selon l'une quelconque des revendications précédentes, dans laquelle l'unité de vidage de cartouche (20) présente un moyen d'ouverture pour ouvrir l'élément d'étanchéité dans la zone d'une chambre (4).

7. Cartouche (1) selon la revendication 6, dans laquelle le moyen d'ouverture comprend une aiguille de perforation (8) pouvant être déplacée entre une position rétractée dans laquelle elle est espacée de l'élément d'étanchéité (19) et une position avancée dans laquelle elle perfore l'élément d'étanchéité (19).

8. Cartouche (1) selon la revendication 7, dans laquelle l'aiguille de perforation (8) présente un canal d'air comprimé (11) pour introduire de l'air comprimé dans la chambre respective (4) dans la position avancée.

9. Cartouche (1) selon l'une quelconque des revendications 7 ou 8, dans laquelle l'aiguille de perforation (8) présente un canal de transfert (10) pour transférer la substance de boisson de la chambre respective (4) à la chambre de mélange (14) dans la position avancée.

10. Cartouche (1) selon l'une quelconque des revendications précédentes, dans laquelle un mécanisme à cliquet est réalisé entre le corps de cartouche (3) et le couvercle de cartouche (3), lequel définit des positions d'encliquetage dans lesquelles le moyen d'ouverture est agencé respectivement de manière centrale sous une chambre (4).

11. Cartouche (1) selon l'une quelconque des revendications précédentes, dans laquelle un mécanisme de blocage est réalisé entre le corps de cartouche (3) et le couvercle de cartouche (2), lequel peut être réglé entre une position de blocage, dans laquelle le mouvement de rotation relatif du corps de cartouche (3) par rapport au couvercle de cartouche (2) est bloqué, et une position de libération, dans laquelle le mouvement de rotation relatif du corps de cartouche (3) par rapport au couvercle de cartouche (2) est libéré.

12. Procédé d'exploitation d'une cartouche (1) selon l'une quelconque des revendications précédentes, avec les étapes de procédé suivantes :
a. la rotation du corps de cartouche (3) par rapport au couvercle de cartouche (2) jusqu'à ce que l'unité de vidage de cartouche (20) soit alignée avec une chambre souhaitée (4, 4.1) dans une première étape de procédé ;
b. l'ouverture de la chambre (4, 4.1) au moyen de l'unité de vidage de cartouche (20) dans une deuxième étape de procédé ;
c. le transfert de la substance de boisson agencée dans la chambre (4, 4.1) à la chambre de mélange (14) au moyen de l'unité de vidage de cartouche (20) dans une troisième étape de procédé ; et
d. l'amenée d'un liquide dans la chambre de mélange (14) au moyen de l'amenée de fluide (15) dans la troisième étape de procédé.

13. Procédé selon la revendication 12, dans lequel, dans une quatrième étape de procédé, le corps de cartouche (3) est à nouveau tourné par rapport au couvercle de cartouche (2) jusqu'à ce que l'unité de vidage de cartouche (20) soit alignée avec une autre chambre (4.2), et les deuxième et troisième étapes de procédé sont répétées avec l'autre chambre (4.2).

14. Procédé selon l'une quelconque des revendications 12 ou 13, dans lequel, dans la deuxième étape de procédé, un élément d'étanchéité fermant la chambre (4, 4.1) est perforé en déplaçant une aiguille de perforation (8) d'une position rétractée à une position avancée.

15. Procédé selon l'une quelconque des revendications 12 à 14, dans lequel, lors de la troisième étape de procédé, de l'air comprimé est envoyé dans la chambre (4, 4.1) par un canal d'air comprimé (11) de l'aiguille de perforation (8) et de la substance de boisson est envoyée de la chambre (4, 4.1) à la chambre de mélange (14) par un canal de transfert (10) de l'aiguille de perforation (8) .
